# EUROPÄISCHE PATENTANMELDUNG

(11) **EP 4 779 081 A1**
(43) Veröffentlichungstag der Anmeldung: **22.07.2026**
(21) Anmeldenummer: 25152691.9
(22) Anmeldetag: 17.01.2025
(51) Int. Cl.: E01D 19/10, E04F 11/18, E04G 21/32

(54) **PFOSTENHALTER ZUR MONTAGE AN EINER BAUTE UND ZUM HALTEN EINES SCHUTZGELÄNDERPFOSTENS UND SYSTEM DAMIT**

(71) Anmelder: Albanese, Pino, 8400 Winterthur (CH)
(72) Erfinder: Albanese, Pino, 8400 Winterthur (CH)
(74) Vertreter: Gachnang AG Patentanwälte

(57) **Zusammenfassung**

Die Anmeldung betrifft einen Pfostenhalter (1) zur Montage an einer Baute (2) und zum Halten eines Schutzgeländerpfostens (3). Der Pfostenhalter (1) hat eine an der Baute (2) montierbare Montageplatte (4), und eine an der Montageplatte (4) befestigte Pfostenhaltevorrichtung (5). Die Pfostenhaltevorrichtung hat eine erste und eine zweite Pfostenaufnahme (6, 7), wobei die Pfostenaufnahmen (6, 7) länglich und hülsenförmig sind und dazu ausgelegt sind den Schutzgeländerpfosten (3) aufzunehmen und zu halten, wobei sich die erste Pfostenaufnahme (6) in Längsrichtung quer zur Montageplatte (4) erstreckt, und sich die zweite Pfostenaufnahme (7) in Längsrichtung quer zur ersten Pfostenaufnahme erstreckt.

## Beschreibung

Die Erfindung betrifft einen Pfostenhalter zur Montage an einer Baute und zum Halten eines Schutzgeländerpfostens und ein System damit.

Um einen Absturz von Personen beim Erstellen einer Baute zu verhindern, werden erhöhte Randbereiche der Baute mit Schutzgeländern gesichert. Ein solches Schutzgeländer umfasst an der Baute befestigte, sich vertikal erstreckende Schutzgeländerpfosten mit Lattenhalter und Latten. Schutzgeländerpfosten werden auch als Schutzgeländerhalter bezeichnet. Zur Befestigung der Schutzgeländerpfosten können an der Baute am zu sichernden Randbereich und entlang des zu sichernden Randbereichs in Abständen Pfostenhalter montiert sein. In jeden montierten Pfostenhalter ist jeweils ein Schutzgeländerpfosten gesteckt, der vom Pfostenhalter vertikal gehalten ist. Die Bereiche zwischen den Schutzgeländerpfosten sind von den Latten, die von den Lattenhaltern quer zu den Schutzgeländerpfosten gehalten sind, gefüllt. Dadurch ist der Durchgang durch die Bereiche zwischen den Schutzgeländerpfosten gesperrt und der Randbereich der Baute gesichert.

Was fehlt ist ein an einer Baute einfach montierbarer und flexibel einsetzbarer Pfostenhalter, der ein sicheres Halten von einem Schutzgeländerpfosten an der Baute ermöglicht.

Es ist somit eine Aufgabe der Erfindung einen solchen Pfostenhalter bereitzustellen.

Die Aufgabe wird gelöst durch einen Pfostenhalter gemäss den Merkmalen des Anspruchs 1. Die jeweiligen abhängigen Ansprüche betreffen bevorzugte Ausführungsformen des Pfostenhalters.

Die Erfindung betrifft einen Pfostenhalter zur Montage an einer Baute und zum Halten eines Schutzgeländerpfostens.

Dabei kann die Baute beispielsweise eine Treppe oder eine, insbesondere erhöhte, Bodenplatte sein.

Der Pfostenhalter umfasst eine an der Baute montierbare Montageplatte und eine an der Montageplatte befestigte Pfostenhaltevorrichtung.

Die Pfostenhaltevorrichtung umfasst eine erste Pfostenaufnahme, wobei die erste Pfostenaufnahme länglich und hülsenförmig ist, sich in Längsrichtung quer, insbesondere orthogonal, zur Montageplatte erstreckt, und dazu ausgelegt ist den Schutzgeländerpfosten aufzunehmen und zu halten.

Dabei ist montierbar im Sinne von lösbar montierbar zu verstehen. D.h. im Sinne von montierbar und demontierbar, sodass der Pfostenhalter wiederverwendbar ist. Zu diesem Zweck kann die Montageplatte beispielsweise an eine Fläche einer Baute geschraubt, geklebt oder mit Montagehilfsmitteln an die Fläche geklemmt oder gedrückt werden. Die Montageplatte kann Montageelemente zur Montage der Montageplatte an einer Fläche einer Baute aufweisen. Ein Montageelement kann beispielsweise ein Loch in der Montageplatte, oder eine Montageschlaufe oder ein Haken an der Montageplatte sein.

Eine Seite der Montageplatte kann eine, insbesondere rautenförmige, Riffelung aufweisen. In einem Zustand, in welchem die Montageplatte gegen eine Fläche einer Baute gedrückt montiert ist, bewirkt die Riffelung eine erhöhte Haftreibung zwischen der Montageplatte und der Fläche und ermöglicht dadurch eine bessere Befestigung des Pfostenhalters an der Baute.

Der Pfostenhalter kann metallisch, insbesondere aus verzinktem Stahl oder rostfreiem Stahl, ausgeführt sein.

Die Pfostenhaltevorrichtung kann beispielsweise stoffschlüssig mit der Montageplatte verbunden, insbesondere mit der Montageplatte verschweisst sein, und dadurch an der Montageplatte befestigt sein.

Eine hülsenförmige Pfostenaufnahme umfasst eine Wand, die einen leeren Hohlraum umgibt.

Die erste Pfostenaufnahme kann einen runden, einen eckigen, einen rechteckigen oder einen quadratischen Querschnitt aufweisen.

Die erste Pfostenaufnahme kann dazu ausgelegt sein den Schutzgeländerpfosten durch Stecken des Schutzgeländerpfostens in die erste Pfostenaufnahme aufzunehmen.

Die Pfostenhaltevorrichtung weist eine zweite Pfostenaufnahme auf, wobei die zweite Pfostenaufnahme länglich und hülsenförmig ist, sich in Längsrichtung quer, insbesondere orthogonal, zur ersten Pfostenaufnahme erstreckt, und dazu ausgelegt ist den Schutzgeländerpfosten aufzunehmen und zu halten.

Die zweite Pfostenaufnahme kann einen runden, einen eckigen, einen rechteckigen oder einen quadratischen Querschnitt aufweisen.

Die zweite Pfostenaufnahme kann sich in Längsrichtung parallel zur Montageplatte erstrecken.

Die erste Pfostenaufnahme kann einen Querschnitt aufweisen, der gleich ist wie der Querschnitt der zweiten Pfostenaufnahme.

Die zweite Pfostenaufnahme kann dazu ausgelegt sein den Schutzgeländerpfosten durch Stecken des Schutzgeländerpfostens in die zweite Pfostenaufnahme aufzunehmen.

D.h. sowohl die erste Pfostenaufnahme als auch die zweite Pfostenaufnahme sind jeweils dazu ausgelegt einen, insbesondere denselben, Schutzgeländerpfosten aufnehmen zu können.

Der Pfostenhalter kann dazu ausgelegt sein im montierten Zustand nur einen Schutzgeländerpfosten zu halten. Entweder in der ersten Pfostenaufnahme oder in der zweiten Pfostenaufnahme.

Der Pfostenhalter ist dazu ausgelegt, alternativ sowohl an einer horizontalen Fläche der Baute als auch an einer vertikalen Fläche der Baute montiert zu werden.

Es wurde erkannt, dass zur Sicherung von erhöhten Randbereichen einer Baute ein Pfostenhalter situationsabhängig an einer vertikalen oder horizontalen Fläche der Baute zu befestigen ist.

Des Weiteren wurde erkannt, dass eine Montageplatte ein einfaches und sicheres Montieren eines Pfostenhalters ermöglicht.

Und es wurde ebenfalls erkannt, dass längliche hülsenförmige Pfostenaufnahmen ein sicheres Halten von Schutzgeländerpfosten ermöglichen.

Der darauf basierende erfindungsgemässe Pfostenhalter ist alternativ sowohl an einer horizontalen Fläche einer Baute als auch an einer vertikalen Fläche einer Baute einfach montierbar und dadurch flexibel einsetzbar. Des Weiteren ist durch die Montageplatte und die hülsenförmigen Pfostenaufnahmen ein Schutzgeländerpfosten vom erfindungsgemässen Pfostenhalter sicher haltbar. Des Weiteren ist sowohl bei der Montage des Pfostenhalters an einer horizontalen Fläche der Baute als auch bei einer alternativen Montage des Pfostenhalters an einer vertikalen Fläche der Baute ein Schutzgeländerpfosten von der Pfostenhalterung quer, insbesondere vertikal, zu einer horizontalen Bodenfläche der Baute haltbar.

Gemäss einer Ausführungsform ist der Pfostenhalter dazu ausgelegt, im an der horizontalen Fläche der Baute montierten Zustand, den Schutzgeländerpfosten in der ersten Pfostenaufnahme und im an der vertikalen Fläche der Baute montierten Zustand, den Schutzgeländerpfosten in der zweiten Pfostenaufnahme zu halten.

Dadurch wird erreicht, dass sowohl bei der Montage des Pfostenhalters an einer horizontalen Fläche der Baute als auch bei einer alternativen Montage des Pfostenhalters an einer vertikalen Fläche der Baute ein Schutzgeländerpfosten von der Pfostenhalterung vertikal haltbar ist.

Gemäss einer Ausführungsform erstrecken sich die erste Pfostenaufnahme und die zweite Pfostenaufnahme in ihre jeweiligen Längsrichtungen nebeneinander. D.h. die Mittenachse der ersten Pfostenaufnahme liegt in einer ersten Ebene, die Mittenachse der zweiten Pfostenaufnahme liegt in einer zweiten Ebene und die erste Ebene ist zur zweiten Ebene beabstandet.

Dadurch wird eine kompakte Ausgestaltung des Pfostenhalters erzielt.

Gemäss einer Ausführungsform ist die zweite Pfostenaufnahme an der ersten Pfostenaufnahme befestigt.

Die zweite Pfostenaufnahme kann beispielsweise formschlüssig mit der ersten Pfostenaufnahme verbunden, insbesondere an der ersten Pfostenaufnahme angeschweisst, sein.

Dadurch wird eine kompakte und stabile Ausgestaltung des Pfostenhalters erzielt.

Gemäss einer Ausführungsform ist die zweite Pfostenaufnahme in Längsrichtung der ersten Pfostenaufnahme beabstandet zur Montageplatte an der Montageplatte befestigt.

Gemäss einer Ausführungsform weist der Pfostenhalter eine an der Montageplatte befestigte Bordbretthalterung zum Halten eines Bordbretts und zum Befestigen eines Bordbretts daran auf.

Die Bordbretthalterung ist dazu ausgelegt in einem Zustand, in welchem der Pfostenhalter an einer Fläche der Baute montiert ist, das Bordbrett im Bereich des Pfostenhalters und in Bodennähe zu halten. Dabei ist das Bordbrett vom Bordbretthalter quer zum vom Pfostenhalter gehaltenen Schutzgeländerpfosten gehalten. Das Bordbrett als Teil eines Schutzgeländers füllt den Durchgang durch die Bereiche zwischen den Schutzgeländerpfosten in Bodennähe, sodass der Durchgang durch diese Bereiche in Bodennähe gesperrt ist. In Bodennähe bedeutet in einem Bereich, der vom Boden bis 15 cm über den Boden reicht.

Die Bordbretthalterung kann beispielsweise formschlüssig mit der Montageplatte verbunden, insbesondere an der Montageplatte angeschweisst, sein.

Dadurch wird erreicht, dass auch im bodennahen Bereich der Durchgang zwischen Schutzgeländerpfosten sperrbar ist. Beispielsweise ist dadurch verhinderbar, dass ein Gegenstand, beispielweise ein Werkzeug, in Bodennähe zwischen Schutzgeländerpfosten durchrutscht.

Gemäss einer Ausführungsform weist die Bordbretthalterung zwei zueinander beabstandete Schenkel und einen durch einen Abschnitt der Montageplatte gebildeten, die zwei zueinander beabstandeten Schenkel einseitig verbindenden Boden auf, sodass ein Bordbrett zwischen die zwei zueinander beabstandeten Schenkel und auf den durch einen Abschnitt der Montageplatte gebildeten, die zwei zueinander beabstandeten Schenkel einseitig verbindenden Boden legbar und zwischen den zwei zueinander beabstandeten Schenkeln haltbar ist.

Dadurch wird eine kompakte Ausgestaltung des Pfostenhalters mit Bordbretthalterung und ein einfaches Halten eines Bordbretts erzielt.

Gemäss einer Ausführungsform erstreckt sich von den zwei zueinander beabstandeten Schenkeln jeder Schenkel jeweils parallel zur Längsrichtung der ersten Pfostenaufnahme.

Gemäss einer Ausführungsform weist von den zwei zueinander beabstandeten Schenkeln mindestens ein Schenkel ein Nageldurchgangsloch auf, sodass ein von der Bordbretthalterung gehaltenes Bordbrett mit einem durch das Nageldurchgangsloch und in das Bordbrett genangelten Nagel an der Bordbretthalterung befestigbar ist.

Dadurch wird ein sicheres Halten des Bordbretts erzielt.

Gemäss einer Ausführungsform ist die erste Pfostenaufnahme in einer Richtung quer zu ihrer Längsrichtung, insbesondere in Längsrichtung der zweiten Pfostenaufnahme, beabstandet zur Bordbretthalterung, insbesondere beabstandet zu den zwei zueinander beabstandeten Schenkeln, an der Montageplatte befestigt.

Gemäss einer Ausführungsform ist die zweite Pfostenaufnahme an der Bordbretthalterung, insbesondere an einem Schenkel der zwei zueinander beabstandeten Schenkel, befestigt.

Dadurch wird eine stabile Befestigung der zweiten Pfostenaufnahme an der Montageplatte erzielt.

Gemäss einer Ausführungsform weist die erste Pfostenaufnahme in ihrer Wand ein Loch auf, und weist die zweite Pfostenaufnahme in ihrer Wand ein Loch auf, sodass in einem Zustand in dem in der ersten Pfostenaufnahme ein Schutzgeländerpfosten aufgenommen ist, der eine Eingriffsvorrichtung aufweist, der Schutzgeländerpfosten durch ein Zusammenwirken der Eingriffsvorrichtung mit dem Loch in der Wand der ersten Pfostenaufnahme formschlüssig haltbar ist, und/oder in einem Zustand in dem in der zweiten Pfostenaufnahme ein Schutzgeländerpfosten aufgenommen ist, der eine Eingriffsvorrichtung aufweist, der Schutzgeländerpfosten durch ein Zusammenwirken der Eingriffsvorrichtung mit dem Loch in der Wand der zweiten Pfostenaufnahme formschlüssig haltbar ist.

Die Eingriffsvorrichtung kann ein Eingriffselement umfassen, das beim Einführen in eine Pfostenaufnahme selbsttätig in ein Loch in der Wand der Pfostenaufnahme, beispielsweise durch Einrasten, eingreift.

Die Eingriffsvorrichtung kann ein Drücker umfassen, der durch Drücken des Drückers das in ein Loch in einer Wand einer Pfostenaufnahme eingreifende Eingriffselement aus dem Eingriff löst.

Dadurch wird ein einfaches und sicheres Halten eines Schutzgeländerpfostens durch den Pfostenhalter erzielt.

Gemäss einer Ausführungsform weist die erste Pfostenaufnahme einen in die erste Pfostenaufnahme drehbaren Gewindebolzen auf, sodass in einem Zustand in dem in der ersten Pfostenaufnahme ein Schutzgeländerpfosten aufgenommen ist, dieser durch Eindrehen des Gewindebolzens in die erste Pfostenaufnahme in der ersten Pfostenaufnahme festklemmbar ist, und/oder weist die zweite Pfostenaufnahme einen in die zweite Pfostenaufnahme drehbaren Gewindebolzen auf, sodass in einem Zustand in dem in der zweiten Pfostenaufnahme ein Schutzgeländerpfosten aufgenommen ist, dieser durch Eindrehen des Gewindebolzens in die zweite Pfostenaufnahme in der zweiten Pfostenaufnahme festklemmbar ist.

Dadurch wird ein einfaches und sicheres Halten eines Schutzgeländerpfostens durch den Pfostenhalter erzielt.

Gemäss einer Ausführungsform weist die Montageplatte ein Loch zur Befestigung und Montage des Pfostenhalters alternativ sowohl an der horizontalen Fläche der Baute als auch an der vertikalen Fläche der Baute auf.

Beispielsweise kann durch das Loch in der Montageplatte diese an einer Fläche der Baute angeschraubt werden. Die Montageplatte kann mehrere solche Löcher aufweisen. Die Montageplatte kann ein Loch und ein im Vergleich dazu kleineres Loch aufweisen, sodass die Montageplatte mit unterschiedlich grossen Montagehilfsmitteln, beispielsweise Schrauben, an einer Fläche einer Baute montierbar ist.

Dadurch wird ein einfaches und sicheres Montieren des Pfostenhalters erzielt.

Gemäss einer Ausführungsform weist der Pfostenhalter eine weitere Bordbretthalterung auf, die an der Montageplatte befestigt ist, insbesondere wobei die erste Pfostenaufnahme, die zweite Pfostenaufnahme, die Bordbretthalterung und die Montageplatte einen rechteckigen Durchgang begrenzen, sodass ein in einer Einschieberichtung in den rechteckigen Durchgang geschobenes Bordbrett quer zur Einschieberichtung im rechteckigen Durchgang gefangen ist.

Dadurch wird erzielt, dass bei einer Montage des Pfostenhalters an einer vertikalen Fläche eines Treppenrands das Bordbrett auf Höhe der Trittflächen haltbar ist.

Die Erfindung betrifft auch ein System mit einem erfindungsgemässen Pfostenhalter und einem Schutzgeländerpfosten, insbesondere wobei der Schutzgeländerpfosten eine Eingriffsvorrichtung aufweist, sodass der Schutzgeländerpfosten durch ein Zusammenwirken der Eingriffsvorrichtung mit einem Loch in der Wand der ersten Pfostenaufnahme formschlüssig in der ersten Pfostenaufnahme haltbar ist, und/oder durch ein Zusammenwirken der Eingriffsvorrichtung mit einem Loch in der Wand der zweiten Pfostenaufnahme formschlüssig in der zweiten Pfostenaufnahme haltbar ist.

Der erfindungsgemässe Pfostenhalter und das System sind im Folgenden rein beispielhaft anhand konkreter in den Figuren dargestellter Ausführungsformen näher beschrieben. Es zeigen:
- Figur 1: einen Pfostenhalter;
- Figur 2: ein an einer horizontalen Fläche einer Baute montiertes Schutzgeländer mit Pfostenhaltern, Schutzgeländerpfosten, Bordbrett und Latten; und
- Figur 3: ein an einer vertikalen Fläche einer Treppe montiertes Schutzgeländer mit Pfostenhaltern, Schutzgeländerpfosten, Bordbrett und Latten.

Figur 1 zeigt einen Pfostenhalter 1 zur Montage an einer Baute 2 (siehe Figur 2 oder 3) und zum Halten eines Schutzgeländerpfostens 3 (siehe Figur 2 oder 3).

Der Pfostenhalter 1 umfasst eine an der Baute 2 montierbare Montageplatte 4 und eine an der Montageplatte befestigte Pfostenhaltevorrichtung 5.

Die Pfostenhaltevorrichtung 5 umfasst eine erste Pfostenaufnahme 6, wobei die erste Pfostenaufnahme 6 länglich und hülsenförmig ist, sich in Längsrichtung orthogonal zur Montageplatte 4 erstreckt, und dazu ausgelegt ist den Schutzgeländerpfosten 3 aufzunehmen und zu halten.

Die untere Seite der Montageplatte 4 hat eine rautenförmige Riffelung (nicht gezeigt). In einem Zustand, in welchem die Montageplatte 4 gegen eine Fläche einer Baute 2 gedrückt montiert ist, bewirkt die Riffelung eine erhöhte Haftreibung zwischen der Montageplatte 4 und der Fläche und ermöglicht dadurch eine bessere Befestigung des Pfostenhalters 1 an der Baute 2.

Die erste Pfostenaufnahme 6 weist einen quadratischen Querschnitt auf und ist dazu ausgelegt den Schutzgeländerpfosten 3 durch Stecken des Schutzgeländerpfostens 3 in die erste Pfostenaufnahme 6 aufzunehmen.

Die Pfostenhaltevorrichtung 5 weist eine zweite Pfostenaufnahme 7 auf, wobei die zweite Pfostenaufnahme 7 länglich und hülsenförmig ist, sich in Längsrichtung orthogonal zur ersten Pfostenaufnahme 6 erstreckt, und dazu ausgelegt ist den Schutzgeländerpfosten 3 aufzunehmen und zu halten.

Die zweite Pfostenaufnahme 7 weist einen quadratischen Querschnitt auf und erstreckt sich in Längsrichtung parallel zur Montageplatte 4.

Die erste Pfostenaufnahme 6 hat einen Querschnitt, der gleich ist wie der Querschnitt der zweiten Pfostenaufnahme 7.

Die zweite Pfostenaufnahme 7 ist dazu ausgelegt den Schutzgeländerpfosten 3 durch Stecken des Schutzgeländerpfostens 3 in die zweite Pfostenaufnahme 7 aufzunehmen.

D.h. sowohl die erste Pfostenaufnahme 6 als auch die zweite Pfostenaufnahme 7 sind jeweils dazu ausgelegt denselben, Schutzgeländerpfosten 3 aufnehmen zu können.

Der Pfostenhalter 1 ist dazu ausgelegt, alternativ sowohl an einer horizontalen Fläche 8 der Baute 2 (siehe Figur 2) als auch an einer vertikalen Fläche 9 der Baute 2 (siehe Figur 3) montiert zu werden.

Die erste Pfostenaufnahme 6 und die zweite Pfostenaufnahme 7 erstrecken sich in ihre jeweiligen Längsrichtungen nebeneinander.

Die zweite Pfostenaufnahme 7 ist an der ersten Pfostenaufnahme 6 befestigt.

Die zweite Pfostenaufnahme 7 ist in Längsrichtung der ersten Pfostenaufnahme 6 beabstandet zur Montageplatte 4 an der Montageplatte 4 befestigt.

Der Pfostenhalter 1 weist eine an der Montageplatte 4 befestigte Bordbretthalterung 10 zum Halten eines Bordbretts 11 und zum Befestigen eines Bordbretts 11 daran auf.

Die Bordbretthalterung 10 weist zwei zueinander beabstandete Schenkel 12 und einen durch einen Abschnitt der Montageplatte 4 gebildeten, die zwei zueinander beabstandeten Schenkel 12 einseitig verbindenden Boden 13 auf, sodass ein Bordbrett 11 zwischen die zwei zueinander beabstandeten Schenkel 12 und auf den durch einen Abschnitt der Montageplatte 4 gebildeten, die zwei zueinander beabstandeten Schenkel 12 einseitig verbindenden Boden 13 legbar und zwischen den zwei zueinander beabstandeten Schenkeln 12 haltbar ist.

Von den zwei zueinander beabstandeten Schenkeln 12 erstreckt sich jeder Schenkel jeweils parallel zur Längsrichtung der ersten Pfostenaufnahme 6.

Von den beabstandeten Schenkeln 12 weist mindestens ein Schenkel ein Nageldurchgangsloch 14 auf, sodass ein von der Bordbretthalterung 10 gehaltenes Bordbrett 11 mit einem durch das Nageldurchgangsloch 14 und in das Bordbrett 11 genangelten Nagel an der Bordbretthalterung 10 befestigbar ist.

Die erste Pfostenaufnahme 6 ist in einer Richtung quer zu ihrer Längsrichtung und in Längsrichtung der zweiten Pfostenaufnahme 7 beabstandet zur Bordbretthalterung 10 und zu den zwei zueinander beabstandeten Schenkeln 12 an der Montageplatte 4 befestigt.

Die zweite Pfostenaufnahme 7 ist an der Bordbretthalterung 10 und an einem Schenkel der zwei zueinander beabstandeten Schenkel 12 befestigt.

Die erste Pfostenaufnahme 6 weist in ihrer Wand 15 ein Loch 17 auf.

Die zweite Pfostenaufnahme 7 weist in ihrer Wand 16 ein Loch 18 auf.

In einem Zustand, in dem in der ersten Pfostenaufnahme 6 ein Schutzgeländerpfosten 3 aufgenommen ist, der eine Eingriffsvorrichtung 19 aufweist, ist der Schutzgeländerpfosten 3 durch ein Zusammenwirken der Eingriffsvorrichtung 19 mit dem Loch 17 in der Wand 15 der ersten Pfostenaufnahme 6 formschlüssig haltbar.

In einem Zustand, in dem in der zweiten Pfostenaufnahme 7 ein Schutzgeländerpfosten 3 aufgenommen ist, der eine Eingriffsvorrichtung 19 aufweist, ist der Schutzgeländerpfosten 3 durch ein Zusammenwirken der Eingriffsvorrichtung 19 mit dem Loch 18 in der Wand 16 der zweiten Pfostenaufnahme 7 formschlüssig haltbar.

Die erste Pfostenaufnahme 6 weist einen in die erste Pfostenaufnahme 6 drehbaren Gewindebolzen 20 auf, sodass in einem Zustand in dem in der ersten Pfostenaufnahme 6 ein Schutzgeländerpfosten 3 aufgenommen ist, dieser durch Eindrehen des Gewindebolzens 20 in die erste Pfostenaufnahme 6 in der ersten Pfostenaufnahme 6 festklemmbar ist.

Die zweite Pfostenaufnahme 7 weist einen in die zweite Pfostenaufnahme 7 drehbaren Gewindebolzen 21 auf, sodass in einem Zustand, in dem in der zweiten Pfostenaufnahme 7 ein Schutzgeländerpfosten 3 aufgenommen ist, dieser durch Eindrehen des Gewindebolzens 21 in die zweite Pfostenaufnahme 7 in der zweiten Pfostenaufnahme 7 festklemmbar ist.

Die Montageplatte 4 weist ein Loch 26 und ein kleineres Loch 29 auf. Diese dient zur Befestigung und Montage des Pfostenhalters 1 alternativ sowohl an der horizontalen Fläche 8 der Baute 2 als auch an der vertikalen Fläche 9 der Baute 2.

Der Pfostenhalter 1 weist eine weitere Bordbretthalterung 22 auf, die an der Montageplatte 4 befestigt ist. Die erste Pfostenaufnahme 6, die zweite Pfostenaufnahme 7, die Bordbretthalterung 10 und die Montageplatte 4 begrenzen einen rechteckigen Durchgang 23, sodass ein in einer Einschieberichtung 24 in den rechteckigen Durchgang 23 geschobenes Bordbrett 11 quer zur Einschieberichtung 24 im rechteckigen Durchgang 23 gefangen ist.

Figur 2 zeigt ein System 25 mit einem erfindungsgemässen Pfostenhalter 1 und einem Schutzgeländerpfosten 3, wobei der Schutzgeländerpfosten 3 eine Eingriffsvorrichtung 19 aufweist, sodass der Schutzgeländerpfosten 3 durch ein Zusammenwirken der Eingriffsvorrichtung 19 mit dem Loch 18 in der Wand 15 der ersten Pfostenaufnahme 6 formschlüssig in der ersten Pfostenaufnahme 6 haltbar ist.

Die gezeigten Pfostenhalter 1 sind jeweils an einer horizontalen Fläche 8 der Baute 2 montiert. In jeden montierten Pfostenhalter 1 ist jeweils ein Schutzgeländerpfosten 3 in die erste Pfostenaufnahme 6 gesteckt und dieser wird vom jeweiligen Pfostenhalter 1 vertikal gehalten. Die Bereiche zwischen den Schutzgeländerpfosten 3 sind von den Latten 27, die von den Lattenhaltern 28 quer zu den Schutzgeländerpfosten 3 gehalten sind, gefüllt. Dadurch ist der Durchgang durch die Bereiche zwischen den Schutzgeländerpfosten 3 gesperrt und der Randbereich der Baute 2 gesichert.

Figur 3 zeigt ein System 25 mit einem erfindungsgemässen Pfostenhalter 1 und einem Schutzgeländerpfosten 3, wobei der Schutzgeländerpfosten 3 eine Eingriffsvorrichtung 19 aufweist, sodass der Schutzgeländerpfosten 3 durch ein Zusammenwirken der Eingriffsvorrichtung 19 mit dem Loch 18 in der Wand 16 der zweiten Pfostenaufnahme 7 formschlüssig in der zweiten Pfostenaufnahme 7 haltbar ist.

Die gezeigten Pfostenhalter 1 sind jeweils an einer vertikalen Fläche 9 der Baute 2, die eine Treppe ist, montiert. In jeden montierten Pfostenhalter 1 ist jeweils ein Schutzgeländerpfosten 3 in die zweite Pfostenaufnahme 7 gesteckt und dieser wird vom jeweiligen Pfostenhalter 3 vertikal gehalten. Die Bereiche zwischen den Schutzgeländerpfosten 3 sind von den Latten 27, die von den Lattenhaltern 28 quer zu den Schutzgeländerpfosten 3 gehalten sind, gefüllt. Dadurch ist der Durchgang durch die Bereiche zwischen den Schutzgeländerpfosten 3 gesperrt und der Randbereich der Baute 2, die eine Treppe ist, gesichert.

## Patentansprüche

1. Pfostenhalter (1) zur Montage an einer Baute (2) und zum Halten eines Schutzgeländerpfostens (3), mit
∘ einer an der Baute (2) montierbaren Montageplatte (4), und
∘ einer an der Montageplatte (4) befestigten Pfostenhaltevorrichtung (5) mit einer ersten Pfostenaufnahme (6), wobei die erste Pfostenaufnahme (6)
∘ länglich und hülsenförmig ist,
∘sich in Längsrichtung quer zur Montageplatte (4) erstreckt, und
∘ dazu ausgelegt ist den Schutzgeländerpfosten (3) aufzunehmen und zu halten,
**dadurch gekennzeichnet, dass**
∘ die Pfostenhaltevorrichtung (5) eine zweite Pfostenaufnahme (7) aufweist, wobei die zweite Pfostenaufnahme (7)
∘ länglich und hülsenförmig ist,
∘ sich in Längsrichtung quer zur ersten Pfostenaufnahme (6) erstreckt, und
∘ dazu ausgelegt ist den Schutzgeländerpfosten (3) aufzunehmen und zu halten, und
oder Pfostenhalter (1) dazu ausgelegt ist, alternativ sowohl an einer horizontalen Fläche (8) der Baute (2) als auch an einer vertikalen Fläche (9) der Baute (2) montiert zu werden.

2. Pfostenhalter (1) nach Anspruch 1, **dadurch gekennzeichnet, dass** der Pfostenhalter (1) dazu ausgelegt ist, im an der horizontalen Fläche (8) der Baute (2) montierten Zustand, den Schutzgeländerpfosten (3) in der ersten Pfostenaufnahme (6) und im an der vertikalen Fläche (9) der Baute (2) montierten Zustand, den Schutzgeländerpfosten (3) in der zweiten Pfostenaufnahme (7) zu halten.

3. Pfostenhalter (1) nach einem der Ansprüche 1 bis 2, **dadurch gekennzeichnet, dass** sich die erste Pfostenaufnahme (6) und die zweite Pfostenaufnahme (7) in ihre jeweiligen Längsrichtungen nebeneinander erstrecken.

4. Pfostenhalter (1) nach einem der Ansprüche 1 bis 3, **dadurch gekennzeichnet, dass** die zweite Pfostenaufnahme (7) an der ersten Pfostenaufnahme (6) befestigt ist.

5. Pfostenhalter (1) nach einem der Ansprüche 1 bis 4, **dadurch gekennzeichnet, dass** die zweite Pfostenaufnahme (7) in Längsrichtung der ersten Pfostenaufnahme (6) beabstandet zur Montageplatte (4) an der Montageplatte (4) befestigt ist.

6. Pfostenhalter (1) nach einem der Ansprüche 1 bis 5, **dadurch gekennzeichnet, dass** der Pfostenhalter (1) eine an der Montageplatte (4) befestigte Bordbretthalterung (10) zum Halten eines Bordbretts (11) und zum Befestigen eines Bordbretts daran aufweist.

7. Pfostenhalter (1) nach Anspruch 6, **dadurch gekennzeichnet, dass** die Bordbretthalterung (10) zwei zueinander beabstandete Schenkel (12) und einen durch einen Abschnitt der Montageplatte (4) gebildeten, die zwei zueinander beabstandeten Schenkel (12) einseitig verbindenden Boden (13) aufweist, sodass ein Bordbrett (11) zwischen die zwei zueinander beabstandeten Schenkel (12) und auf den durch einen Abschnitt der Montageplatte (4) gebildeten, die zwei zueinander beabstandeten Schenkel (12) einseitig verbindenden Boden (13) legbar und zwischen den zwei zueinander beabstandeten Schenkeln (12) haltbar ist.

8. Pfostenhalter (1) nach Anspruch 7, **dadurch gekennzeichnet, dass** sich von den zwei zueinander beabstandeten Schenkeln (12) jeder Schenkel jeweils parallel zur Längsrichtung der ersten Pfostenaufnahme (6) erstreckt.

9. Pfostenhalter (1) nach einem der Ansprüche 7 bis 8, **dadurch gekennzeichnet, dass** von den zwei zueinander beabstandeten Schenkeln (12) mindestens ein Schenkel ein Nageldurchgangsloch (14) aufweist, sodass ein von der Bordbretthalterung (10) gehaltenes Bordbrett (11) mit einem durch das Nageldurchgangsloch (14) und in das Bordbrett (11) genangelten Nagel an der Bordbretthalterung (10) befestigbar ist.

10. Pfostenhalter (1) nach einem der Ansprüche 6 bis 9, **dadurch gekennzeichnet, dass** die erste Pfostenaufnahme (6) in einer Richtung quer zu ihrer Längsrichtung beabstandet zur Bordbretthalterung (10), insbesondere beabstandet zu den zwei zueinander beabstandeten Schenkeln (12), an der Montageplatte (4) befestigt ist.

11. Pfostenhalter (1) nach einem der Ansprüche 6 bis 10, **dadurch gekennzeichnet, dass** die zweite Pfostenaufnahme (7) an der Bordbretthalterung (10), insbesondere an einem Schenkel der zwei zueinander beabstandeten Schenkel (12), befestigt ist.

12. Pfostenhalter (1) nach einem der Ansprüche 1 bis 11, **dadurch gekennzeichnet, dass**
∘ die erste Pfostenaufnahme (6) in ihrer Wand (15) ein Loch (17) aufweist, und
∘die zweite Pfostenaufnahme (7) in ihrer Wand (16) ein Loch (18) aufweist,
sodass
∘ in einem Zustand in dem in der ersten Pfostenaufnahme (6) ein Schutzgeländerpfosten (3) aufgenommen ist, der eine Eingriffsvorrichtung (19) aufweist, der Schutzgeländerpfosten (3) durch ein Zusammenwirken der Eingriffsvorrichtung (19) mit dem Loch (17) in der Wand (15) der ersten Pfostenaufnahme (6) formschlüssig haltbar ist, und/oder
∘ in einem Zustand in dem in der zweiten Pfostenaufnahme (7) ein Schutzgeländerpfosten (3) aufgenommen ist, der eine Eingriffsvorrichtung (19) aufweist, der Schutzgeländerpfosten (3) durch ein Zusammenwirken der Eingriffsvorrichtung (19) mit dem Loch (18) in der Wand (16) der zweiten Pfostenaufnahme (7) formschlüssig haltbar ist.

13. Pfostenhalter (1) nach einem der Ansprüche 1 bis 12, **dadurch gekennzeichnet, dass**
∘ die erste Pfostenaufnahme (6) einen in die erste Pfostenaufnahme (6) drehbaren Gewindebolzen (20) aufweist, sodass in einem Zustand in dem in der ersten Pfostenaufnahme (6) ein Schutzgeländerpfosten (3) aufgenommen ist, dieser durch Eindrehen des Gewindebolzens (20) in die erste Pfostenaufnahme (6) in der ersten Pfostenaufnahme (6) festklemmbar ist, und/oder
∘ die zweite Pfostenaufnahme (7) einen in die zweite Pfostenaufnahme (7) drehbaren Gewindebolzen (21) aufweist, sodass in einem Zustand in dem in der zweiten Pfostenaufnahme (7) ein Schutzgeländerpfosten (3) aufgenommen ist, dieser durch Eindrehen des Gewindebolzens (21) in die zweite Pfostenaufnahme (7) in der zweiten Pfostenaufnahme (7) festklemmbar ist.

14. Pfostenhalter (1) nach einem der Ansprüche 1 bis 13, **dadurch gekennzeichnet, dass** die Montageplatte ein Loch (26) zur Befestigung und Montage des Pfostenhalters alternativ sowohl an der horizontalen Fläche (8) der Baute (2) als auch an der vertikalen Fläche (9) der Baute (2) aufweist.

15. Pfostenhalter (1) nach den Ansprüchen 10 und 11 und einem der Ansprüche 12 bis 14, **dadurch gekennzeichnet, dass** der Pfostenhalter (1) eine weitere Bordbretthalterung (22) aufweist, die an der Montageplatte (4) befestigt ist, insbesondere wobei die erste Pfostenaufnahme (6), die zweite Pfostenaufnahme (7), die Bordbretthalterung (10) und die Montageplatte (4) einen rechteckigen Durchgang (23) begrenzen, sodass ein in einer Einschieberichtung (24) in den rechteckigen Durchgang (23) geschobenes Bordbrett (11) quer zur Einschieberichtung (24) im rechteckigen Durchgang (23) gefangen ist.

16. System (25) aufweisend einen Pfostenhalter (1) nach einem der Ansprüche 1 bis 15 und einen Schutzgeländerpfosten (3), insbesondere wobei der Schutzgeländerpfosten (3) eine Eingriffsvorrichtung (19) aufweist, sodass der Schutzgeländerpfosten (3)
∘ durch ein Zusammenwirken der Eingriffsvorrichtung (19) mit einem Loch (17) in der Wand der ersten Pfostenaufnahme (6) formschlüssig in der ersten Pfostenaufnahme (6) haltbar ist, und/oder
∘ durch ein Zusammenwirken der Eingriffsvorrichtung (19) mit einem Loch (18) in der Wand der zweiten Pfostenaufnahme (7) formschlüssig in der zweiten Pfostenaufnahme (6) haltbar ist.
